# EUROPÄISCHE PATENTSCHRIFT

(11) **EP 1 142 819 B1**
(45) Veröffentlichungstag und Bekanntmachung des Hinweises auf die Patenterteilung: **05.11.2008**
(21) Anmeldenummer: 01106629.7
(22) Anmeldetag: 16.03.2001
(51) Int. Cl.: B66B 23/14

(54) **Führungseinrichtung für Fahrtreppenstufe oder Fahrsteigpalette**
Guiding device for escalator stairs or palettes of a moving walkway
Dispositif de guidage pour marches d'un escalier roulant ou palette d'un trottoir roulant

(30) Priorität: 27.03.2000 EP 00810262
(43) Veröffentlichungstag der Anmeldung: 10.10.2001
(73) Patentinhaber: INVENTIO AG, 6052 Hergiswil (CH)
(72) Erfinder: Lunardi, Gerhard, 1120 Wien (AT); Pallinger, Reinhard, 1210 Wien (AT)

(56) Entgegenhaltungen:
- GB-A- 768 304

## Beschreibung

Die Erfindung betrifft eine Fahrtreppe oder einen Fahrsteig bestehend aus einem Träger, einem Stufenband mit Stufen bzw. Palettenband mit Paletten für den Transport von Personen und/oder Gegenständen und einer mittels eines Balustradensockels gehaltenen Balustrade mit Handlauf, wobei zur seitlichen Führung des Stufenbandes bzw. des Palettenband eine Führungseinrichtung vorgesehen ist, wobei die Führungseinrichtung die Stufen bzw. die Paletten in horizontaler Richtung führt.

Aus der Patentschrift CH 332 944 ist eine Führungseinrichtung für Treppenstufen einer Fahrtreppe bekannt geworden, mittels welcher Führungseinrichtung die Treppenstufen seitlich geführt und ausgerichtet werden. Die Laufrollen der Treppenstufen wie auch die Laufschienen sind mit einer ineinander passenden Profilierung versehen. Die Laufrollen weisen längs der Ränder Führungsborde auf, zwischen denen die Laufrollen geführt sind. Eine verbesserte Ausführungsvariante zeigt Laufschienen mit Randabschrägungen, in die Laufrollen mit Abschrägungen passen.

Nachteilig bei dieser Führungseinrichtung ist, dass ein minimales Spiel zwischen Laufrolle und Laufschiene unerlässlich ist, damit die Laufrollen nicht übermässig abgerieben werden. Weiter nachteilig ist, dass sich die Profilierung der Laufrolle im Laufe der Zeit durch Abrieb verändert, was sich direkt auf das Spiel der seitlichen Führung auswirkt.

Aus der Patentschrift GB 768 304 ist eine Fahrtreppe mit einem Stufenband bekannt geworden. Je Stufe und Stufenseite ist eine Führungsrolle zur seitlichen Führung der Stufe vorgesehen. Die Führungsrolle stützt sich an der Sockelschürze ab und führt die Stufe in horizontaler Richtung.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Führungseinrichtung zu schaffen, die eine exakte Führung des Stufenbandes erlaubt.

Die durch die Erfindung erreichten Vorteile sind im wesentlichen darin zu sehen, dass durch Unebenheiten der Sockelbleche und/oder durch Abnutzung entstehendes oder montagebedingtes Spiel ausgleichbar sind. Weiter vorteilhaft ist, dass durch Verminderung der Reibung die Stufenrollen und Kettenrollen geschont werden. Weiter vorteilhaft ist, dass Laufruhe und Fahrkonfort mit der erfindungsgemässen Einrichtung wesentlich verbessert werden.

Im folgenden wird die Erfindung anhand von Ausführungsbeispiele darstellenden Zeichnungen näher erläutert.

Es zeigen:
- Fig. 1: eine Seitenansicht einer Fahrtreppe,
- Fig. 2: einen Schnitt entlang der Linie A-A der Fig. 1,
- Fig. 3: eine Seitenansicht einer Stufe der Fahrtreppe,
- Fig. 4: eine Ansicht von der einem Stirnteil der Stufe gegenüberliegenden Seite,
- Fig. 5: eine Draufsicht der Stufe,
- Fig. 6: Einzelheiten der Führungseinrichtung mit einer Kugel vom Stirnteil der Stufe her gesehen,
- Fig. 7: Einzelheiten der Führungseinrichtung mit zwei Kugeln vom Stirnteil der Stufe her gesehen,
- Fig. 8: Einzelheiten der Führungseinrichtung mit der Kugel und mit einem Schmiermittelbehälter vom Stirnteil der Stufe her gesehen,
- Fig. 9: Einzelheiten der Führungseinrichtung mit der Kugel und mit einem Schmiernippel vom Stirnteil der Stufe her gesehen,
- Fig. 10: Einzelheiten der Führungseinrichtung mit der Kugel und mit einem Gewinde vom Stirnteil der Stufe her gesehen,
- Fig. 11: Einzelheiten der Führungseinrichtung mit einer Rolle vom Stirnteil der Stufe her gesehen und
- Fig. 12: Einzelheiten der Führungseinrichtung mit einer Rolle von der Trittfläche der Stufe her gesehen.

Fig. 1 zeigt eine eine erste Etage E1 mit einer zweiten Etage E2 verbindende Fahrtreppe 1 oder einen Fahrsteig mit einem aus Stufen 3 bestehenden Stufenband 4 bzw. mit einem aus Paletten bestehenden Fahrsteig bezeichnet. Ein Handlauf 5 ist an einer Balustrade 6 angeordnet, die am unteren Ende mittels eines Balustradensockels 7 gehalten wird. Der Balustradensockel 7 wird von einem Träger 8 der Fahrtreppe 1 bzw. des Fahrsteiges getragen.

Im weiteren Beschreibungsverlauf wird anstelle des Begriffs "Fahrtreppe bzw. Fahrsteig" lediglich "Fahrtreppe" verwendet, die Ausführungen gelten jedoch sinngemäss auch für einen Fahrsteig.

Fig. 2 zeigt einen Schnitt entlang der Linie A-A der Fig. 1. Der obere Teil der Fahrtreppe 1 zeigt den Vorlauf des Stufenbandes 4. Die Stufen 3 mit sichtbarem Stirnteil 9 und Trittfläche 10 sind aufrecht und bilden eine Treppe. Der untere Teil der Fahrtreppe 1 zeigt den Rücklauf des Stufenbandes 4, wobei die Trittfläche 10 nach unten gerichtet ist. An Auslegern 11 angeordnete Stufenrollen 12 sind mittels ersten am Träger 8 angeordneten Führungen 13 geführt. An einer Stufenachse 14 angeordnete Kettenrollen 15 sind mittels zweiten am Träger 8 angeordneten Führungen 16 geführt, wobei jede Stufenachse 14 mit einer antreibbaren Stufenkette 17 verbunden ist. Der Balustradensockel 7 weist stufenseitig ein Sockelblech 18 auf, das rückseitig mit einer Verstärkung 19, beispielsweise ein U-Profil versehen ist. Je Stufenseite ist eine Führungseinrichtung 20 vorgesehen, die die Stufe 3 seitlich in horizontaler Richtung führt und die einen minimalen Abstand der Stufe 3 vom Sockelblech 18 des Balustradensockels 7 gewährleistet. Im Vorlauf des Stufenbandes 4 stützt sich die Führungseinrichtung 20 am Sockelblech 18 ab, im Rücklauf des Stufenbandes stützt sich die Führungseinrichtung 20 an der Seitenfläche der zweiten Führung 16 ab.

Fig. 3 zeigt eine Seitenansicht der Stufe 3 mit der oberhalb eines Stufenlagers 21 angeordneten Führungseinrichtung 20. Fig. 4 zeigt eine Ansicht von der dem Stirnteil 9 der Stufe 3 gegenüberliegenden Seite mit der an einer Stufenrippe 22 angeordneten Führungseinrichtung 20. Ein Stufenträger 3.1 stützt die Stufenrippe 22 und verbindet das Stufenlager 21 mit dem Ausleger 11 der Stufenrolle 12. Fig. 5 zeigt eine Draufsicht der Stufe 3 mit der Führungseinrichtung 20. Die in den Fig. 3 bis 5 gezeigte Führungseinrichtung 20 ist in Fig. 8 näher erläutert.

Die Figuren 6 bis 12 zeigen den Ausschnitt B der Fig. 2. Fig. 6 zeigt Einzelheiten der Führungseinrichtung 20 vom Stirnteil 9 der Stufe 3 her gesehen. An der Stufenrippe 22 ist eine Bohrung 23 angeordnet, in die ein Basisteil 24 eingelegt ist. Einenends weist der Basisteil 24 Haken 25 auf, die mit der Stufenrippe 22 verrasten. Anderenends ist am Basisteil 25 ein Kugellager 26 angeordnet, in dem eine als Führungselement dienende Kugel 27 gelagert ist. Die Kugel 27 stützt sich am Sockelblech 18 ab, wobei die rückseitige Verstärkung 19 das Sockelblech 18 im Stützbereich der Kugel 26 verstärkt. Fig. 7 zeigt im wesentlichen die Führungseinrichtung 20 der Fig. 6 mit zwei Kugeln.

Fig. 8 zeigt die Führungseinrichtung 20 mit einem Schmiermittelbehälter 28, der mittels eines Bogenstückes 29 und einer Muffe 30 an den Basisteil 24 angeschlossen ist. Der Schmiermittelbehälter 28 gibt über einen längeren Zeitraum Schmiermittel ab, das über eine Schmierbohrung 31 zur Kugel 27 gelangt. Fig. 9 zeigt die Führungseinrichtung 20 mit einem Schmiernippel 32, der an den Basisteil 24 angeschlossen ist. Es kann auch eine Dauerschmierung der Kugel 27 vorgesehen sein.

Fig. 10 zeigt die Führungseinrichtung 20 mit einem Gewinde 33 an einem verbreiterten Basisteil 24 und einer Mutter 34, die die Führungseinrichtung 20 an der Stufenrippe 22 festhält.

Fig. 11 und Fig. 12 zeigen die Führungseinrichtung 20 mit einer als Führungselement dienenden Rolle 35 anstelle der Kugel 27. Die Rolle 35 ist an einer Gabel 36 gelagert, die an einem drehbaren Lager 37 angeordnet ist, wobei das Lager 37 mittels Gewinde 33 und Mutter mit der Stufenrippe 22 verschraubt ist. Mit der drehbar gelagerten Rolle 35 können Stufen 3 für Fahrtreppen 1 mit unterschiedlichen Neigungswinkeln verwendet werden.

In den gezeigten Beispielen ist je Stufenseite eine Führungseinrichtung 20 vorgesehen. Je Stufenseite können auch mehrere Führungseinrichtungen vorgesehen sein.

## Patentansprüche

1. Fahrtreppe (1) oder Fahrsteig bestehend aus einem Träger (8), einem Stufenband (4) mit Stufen (3) bzw. Palettenband mit Paletten für den Transport von Personen und/oder Gegenständen und einer mittels eines Balustradensockels (7) gehaltenen Balustrade (6) mit Handlauf (5), wobei zur seitlichen Führung des Stufenbandes (4) bzw. des Palettenbandes eine an den Stufen (3) bzw. an den Paletten angeordnete Führungseinrichtung (20) vorgesehen ist, wobei die Führungseinrichtung (20) die Stufen (3) bzw. die Paletten in horizontaler Richtung führt, wobei
je Stufenseite mindestens eine Führungseinrichtung (20) vorgesehen, die im Vorlauf des Stufenbandes (4) einen minimalen Abstand der Stufe (3) von einem Sockelblech (18) des Balustradensockels (7) gewährleistet, **dadurch gekennzeichnet, dass** die Führungseinrichtung (20) sich im Rücklauf des Stufenbandes (4) an einer Rollenführung (16) abstützt.

2. Fahrtreppe oder Fahrsteig nach Anspruch 1,
**dadurch gekennzeichnet,**
**dass** die Führungseinrichtung (20) einen an der Stufe bzw. an der Palette angeordneter Basisteil (24) mit einem Führungselement (27,35) aufweist, das die Stufe bzw. die Palette entlang des Sockelbleches (18) bzw. entlang der Rollenführung (16) führt.

3. Fahrtreppe oder Fahrsteig nach Anspruch 2,
**dadurch gekennzeichnet,**
**dass** als Führungselement mindestens eine Kugel (27) oder eine drehbare Rolle (35) vorgesehen ist.

4. Fahrtreppe oder Fahrsteig nach Anspruch 3,
**dadurch gekennzeichnet,**
**dass** die Kugel (27) mit einer Schmiereinrichtung versehen ist.

5. Fahrtreppe oder Fahrsteig nach Anspruch 4,
**dadurch gekennzeichnet,**
**dass** die Schmiereinrichtung einen Schmiermittelbehälter (28) oder einen Schmiernippel 32 oder eine Dauerschmierung aufweist.

## Claims

1. Escalator (1) or moving walkway consisting of a support (8), a step belt (4) with steps (3) or plate belt with plates for the transport of persons and/or articles and a balustrade (6), which is held by means of a balustrade base (7), with a handrail (5), wherein a guide device (20) arranged at the steps (3) or at the plates is provided for lateral guidance of the step belt (4) or the plate belt, wherein the guide device (20) guides the steps (3) or the plates in horizontal direction, wherein at least one guide device (20) is provided for each side of the steps, which guide device in the forward run of the step belt (4) ensures a minimum spacing of the step (3) from a base plate (18) of the balustrade base (7), **characterised in that** the guide device (20) is supported in the return run of the step belt (4) at a roller guide (16).

2. Escalator or moving walkway according to claim 1, **characterised in that** the guide device (20) comprises a base member (24), which is arranged at the step or at the plate, with a guide element (27, 35) which guides the steps or the plates along the base plate (18) or along the roller guide (16).

3. Escalator or moving walkway according to claim 2, **characterised in that** at least one ball (27) or a rotatable roller (35) is provided as guide element.

4. Escalator or moving walkway according to claim 3, **characterised in that** the ball (27) is provided with a lubricating device.

5. Escalator or moving walkway according to claim 4, **characterised in that** the lubricating device comprises a lubricant container (28) or a lubricant nipple (32) or a permanent lubrication.

## Revendications

1. Escalier roulant (1) ou trottoir roulant composé d'un support (8), d'une bande de marches (4) avec des marches (3) ou d'une bande de palettes avec des palettes pour le transport de personnes et/ou d'objets, et d'une balustrade (6) fixée à l'aide d'un socle de balustrade (7) et pourvue d'une main courante (5), étant précisé que pour le guidage latéral de la bande de marches (4) ou de la bande de palettes, il est prévu un dispositif de guidage (20) qui est disposé sur les marches (3) ou sur les palettes, que le dispositif de guidage (20) guide les marches (3) ou les palettes dans le sens horizontal, et qu'il est prévu sur chaque côté des marches un dispositif de guidage (20) qui garantit dans la partie d'avance de la bande de marches (4) une distance minimale entre la marche (3) et une tôle de socle (18) du socle de balustrade (7),
**caractérisé en ce que** le dispositif de guidage (20), dans la partie de retour de la bande de marches (4), s'appuie sur un guidage à rouleaux (16).

2. Escalier roulant ou trottoir roulant selon la revendication 1, **caractérisé en ce que** le dispositif de guidage (20) comporte une partie de base (24), disposée sur la marche ou sur la palette, avec un élément de guidage (27, 35) qui guide la marche ou la palette le long de la tôle de socle (18) ou le long du guidage à rouleaux (16).

3. Escalier roulant ou trottoir roulant selon la revendication 2, **caractérisé en ce qu'**il est prévu comme élément de guidage au moins une bille (27) ou un galet rotatif (35).

4. Escalier roulant ou trottoir roulant selon la revendication 3, **caractérisé en ce que** la bille (27) est pourvue d'un dispositif de graissage.

5. Escalier roulant ou trottoir roulant selon la revendication 4, **caractérisé en ce que** le dispositif de graissage comporte un récipient pour lubrifiant (28) ou un graisseur (32) ou un graissage permanent.
